# DEMANDE DE BREVET EUROPEEN

(11) **EP 0 280 637 A1**
(43) Date de publication de la demande: **31.08.1988**
(21) Numéro de dépôt: 88460003.2
(22) Date de dépôt: 08.02.1988
(51) Int. Cl.: A45C 13/20, A63C 11/02, B65D 63/14, E05B 67/00

(54) **Dispositif antivol pour skis et bâtons, ou bagages à main**

(30) Priorité: 09.02.1987 FR 8701668
(71) Demandeur: Queguiner, Alain, 35000 Rennes (FR)
(72) Inventeur: Queguiner, Alain, 35000 Rennes (FR)
(74) Mandataire: Martin, Jean-Jacques

(57) **Abrégé**

La présente invention concerne un dispositif anti-vol pour skis ou bagages à main. Plus précisément, le dispositif comporte pour lier les objets entre eux, ou à un point fixe, une lanière (1, 2) crantée réglable, à profils conjugués, qui imbriqués les uns dans les autres, ou sur un point fixe, adéquat, sont immobilisés par l'usage d'une came (3) verrouillable, rendant impossible l'ouverture de la lanière.

## Description

La présente invention concerne un dispositif anti-vol pour skis et bâtons, mais par extension, s'adresse aussi aux bagages à mains ou matériel susceptible d'être atachésà un objet fixe, pour dissuader du vol.

Plus particulièrement, dans le cas des skis et bâtons, aucun dipositif n'existe malgré les vols qui surviennent, précisément à cause du coût élevé du matériel. La présente invention permet de s'adapter à la configuration variable des skis et bâtons, et outre de les attacher solidement entre eux, de les immobiliser ou de les rendre captifs sur un anneau, tube, point fixe ou porte skis rencontrés aisément dans les stations.

Selon un mode de réalisation de la présente invention, le moyen de liaison des éléments à protèger est une lanière munie de reliefs comparables à ceux d'une crémaillère, et dont saillies et creux s'imbriquent les uns dans les autres.

Selon une caractéristique de la présente invention, cette lanière souple pour ne pas endommager les éléments à relier, est en polyuréthanne ou similaire et armée par des fils métalliques ou de fibres de verre, de kevlar ou carbone, destinés à s'opposer à toute coupure par pince à main ou cutter.

Selon une caractéristique de la présente invention, l'une des extrémités est liée à un boitier métallique, l'autre est libre et vient s'engager, à la mise en place, dans une fente du boitier, avec la possibilité de bien regrouper les éléments à protéger, assurant ainsi la possibilité de réglage et d'adaptabilité aux formes diverses.

Selon une caractéristique de la présente invention, le boitier possède un verrou actionné par une clé ou une combinaison alphanumérique.

Selon une autre caractéristique de la présente invention, la fente du boitier est suffisamment large pour introduire l'extremité libre de la lanière.

Selon une autre caractéristique de la présente invention, l'action sur le verrou commande une came qui provoque et maintient les saillies et creux de la lanière, imbriqués les uns dans les autres, pour la fonction anti vol.

selon une autre caractéristique de la présente invention, l'action de déverrouillage, libère un espace dans le boitier, supérieur à deux épaisseurs de lanière.

D'autres caractéristiques et avantages de la présente invention apparaîtront à la lecture de la description détaillée qui va suivre, et en regard des dessins annexes donnés à titre d'exemples non limitatifs qui doivent être incorporés à la description par la référence qui leur est faite ici.
La figure "1" représente le dispositif placé sur les skis, batons, et un tube d'arrimage créant le point fixe. Les deux skis sont placés semelle contre semelle, la lanière vient se placer entre les fixations avant et arrière (à l'emplacement de la chaussure) et passe également dans les dragones des bâtons et le tube. L'extrémité libre est ensuite engagée dans la fente du boitier, l'utilisateur serre bien l'ensemble et tourne la clé du verrou pour détenir le blocage.
La figure "2" montre comment fonctionnent la lanière et la came : la lanière, dont l'extrémité 1 est fixée au boitier reçoit les saillies et creux de l'autre extrémité 2, est maintenue en place par la came 3, dans la position verrouillée.
La figure "3" montre l'ensemble deverrouillée : la came 3 a pivoté sur son axe, les extrémités 1 et 2 sont désolidarisées.
La figure "4" montre une autre variante de la construction lorsque les boitiers sont moulés.
   L'un des boitiers comprend alors la forme 104 obtenue par injection du matériau, la forme 104 crée la liaison avec l'extrémité fixe 1, et comporte, en symétrique, la même forme qui reçoit alors l"extrémité 2 .
La figure "5" montre une seconde variante de construction dans l'hypothése de boitiers moulés.

Ceux-ci comprennent alors une rainure, recevant l'organe 105, de blocage, de l'extrémité et 2.

Cet organe 105 peut alors être constitué avec un matériau plastique, ou un alliage léger.

## Revendications

1) Dispositif de dissuasion contre le vol, plus particulièrement de skis et bâtons, ou bagages à main, caractérisé par le fait qu'il comporte :
- Une lanière crantée à profils conjugués imbriquables les uns dans les autres.
- Dans la conception d'une pièce intermédiaire da la figure 5 une noix intermédiaire de même profil que celui de la lanière.
- Un boitier en deux parties comprenant un verrou à clés ou à barillet alphanumérique.
- Une came de blocage du profil de la lanière, sur lui-même ou sur la pièce.
- Un dispositif de liaison de l'une des extrémités de la lanière au boitier.

**2)** Dispositif selon la revendication 1, caractérisé par le fait que les profils de la lanière, après mise en place de l'objet à protéger s'imbriquent les uns dans les autres, ou sur la pièce.

**3)** Dispositif selon la revendication 1 et 2 caractérisé par le fait que la présence de la lanière rend l'ensemble réglable.

**4)** Dispositif selon la revendication 1 à 3 caractérisé par le fait que la cause du blocage, en position verrouillée ne permet pas aux profils conjugués de se séparer.

**5)** Dispositif selon l'une des revendications 1 à 4 caractérisé par le fait que la came est bloquée par un verrou à clé ou alphanumérique.

**6)** Dispositif selon l'une des revendications 1 à 5, caractérisé par le fait que le déverrouillage, agit sur la cause, autorisant la séparation des profils.

**7)** Dispositif selon l'une des revendications 1 à 6 caractérisé par le fait que l'ensemble est constitué d'un matériau agréable, léger, qui le rende portable dans les poches.
